# FASCICULE DE BREVET EUROPEEN

(11) **EP 1 112 580 B1**
(45) Date de publication et mention de la délivrance du brevet: **20.07.2005**
(21) Numéro de dépôt: 99948742.4
(22) Date de dépôt: 06.09.1999
(51) Int. Cl.: H01B 7/24

(54) **CABLE ELECTRIQUE SURMOULE ET PROCEDE DE REALISATION D'UN TEL CABLE**
UMGOSSENES ELEKTRISCHES KABEL UND SEIN HERSTELLUNGSVERFAHREN
OVER-MOULDED ELECTRIC CABLE AND METHOD FOR MAKING SAME

(30) Priorité: 09.09.1998 FR 9811258
(43) Date de publication de la demande: 04.07.2001
(73) Titulaire: Siemens VDO Automotive S.A.S., 31036 Toulouse Cédex 01 (FR)
(72) Inventeur: BONATO, Michel, F-31170 Tournefeuille (FR); TRYBUCKI, Alain, F-31140 Launaguet (FR)
(74) Mandataire: Berg, Peter, Dipl.-Ing.
(86) Numéro de dépôt international: PCT/EP1999/006557
(87) Numéro de publication internationale: WO 2000/014751

(56) Documents cités:
- FR-A- 1 145 632
- US-A- 3 497 608

## Description

La présente invention est relative à un câble électrique surmoulé étanche et à un procédé de réalisation d'un tel câble. Plus particulièrement, il s'agit d'un câble électrique destiné à être mis en place dans un véhicule automobile.

Un véhicule automobile est destiné à rencontrer toutes sortes de conditions de circulation, climatique, charge, etc. Il en résulte que tous les équipements montés sur un véhicule doivent être capables de montrer un fonctionnement exempt de défaillance quelles que soient les conditions de déplacement du véhicule. A cet effet, il est notamment demandé que les appareils électriques embarqués dans le véhicule présentent une forte étanchéité, non seulement à l'eau, mais aussi aux carburants, fluides moteurs, etc.

Cette étanchéité est, bien sûr, également nécessaire au niveau de l'alimentation électrique de ces différents composants, et donc au niveau de l'introduction du câble d'alimentation dans un composant électrique.

Il est ainsi nécessaire de garantir une étanchéité d'un câble d'alimentation surmoulé. Cette étanchéité est à assurer entre le câble et la matière de surmoulage.

De tels câbles surmoulés sont largement utilisés, par exemple pour des capteurs de vitesse roue, connecteurs surmoulés sur câble, etc., mais aussi dans d'autres environnements moins sévères.

Il est connu d'assurer cette étanchéité par un grattage superficiel de la gaine de câble par meulage ou fraisage. Le câble ainsi préparé est ensuite surmoulé. Cependant, de telles opérations n'assurent pas une étanchéité suffisante dans le cas de certaines applications, par exemple pour les capteurs de vitesse roue.

La présente invention a pour but d'obtenir une étanchéité optimum entre le câble et la matière surmoulée.

A cet effet, la présente invention concerne un câble électrique surmoulé comportant d'une part :
- un câble du type comportant une pluralité de fils conducteurs isolés à l'intérieur d'une gaine isolante, et
- une matière de surmoulage enrobant la gaine isolante sur une partie au moins de sa longueur,
le dit câble surmoulé étant caractérisé en ce que :
- au moins une rainure est réalisée sur la surface externe de la gaine isolante, la dite rainure étant adaptée pour recevoir la matière de surmoulage.

De préférence, au moins une ailette faisant partie intégrante de la gaine est réalisée dans la rainure.

Grâce à de telles dispositions, la matière surmoulée coopère non seulement avec la rainure réalisée dans la gaine pour assurer une étanchéité adhésive, mais encore avec la ou les ailettes pour assurer une étanchéité cohésive. En effet, la coopération entre la rainure et la matière surmoulée permet de faire parfaitement adhérer même partiellement ces deux matières l'une à l'autre dans toute la plage de leur température de fonctionnement et quel que soit leur coefficient de dilatation respectif, tandis que la coopération des ailettes et de la matière de surmoulage provoque au moins la fusion partielle des ailettes, ce qui assure, après refroidissement, une cohésion intime entre les deux matières.

Grâce à cette double étanchéité (adhésive et cohésive), il est possible de garantir une étanchéité optimum du câble surmoulé selon la présente invention.

Avantageusement, pour augmenter le degré d'étanchéité, il suffit d'augmenter le nombre de rainures et/ou le nombre d'ailettes par rainure.

On notera également que le profil de l'ailette influe sur sa capacité à fusionner avec la matière de surmoulage. De préférence, plus l'ailette est fine et plus il est facile d'obtenir sa fusion. Cependant, il faut s'assurer que la quantité de matière provenant de l'ailette reste en quantité suffisante pour créer une cohésion homogène.

On notera que les rainures assurent un blocage de la dilatation différentielle pouvant se présenter entre la matière de la gaine et celle de surmoulage. Les ailettes assurent, quant à elles, par refusion partielle ou bien totale, une cohésion des deux matériaux.

On notera encore que l'étanchéité obtenue selon la présente invention est indépendante du diamètre du câble et de l'état de surface de la gaine. L'étanchéité (par rainurage) est également indépendante du couple de matière choisi (câble et matière de surmoulage) ainsi que de la conception du moule de surmoulage et des paramètres de mise en oeuvre de la matière de surmoulage.

Avantageusement, la hauteur des ailettes réalisées est inférieure à la profondeur de la rainure. De ce fait, lorsque le câble est manipulé avant la réalisation de l'opération de surmoulage, les ailettes sont protégées contre toute pollution par contact (notamment graisses) qui pourrait détériorer la cohésion entre les ailettes et la matière de surmoulage déposée ultérieurement.

La présente invention concerne également un procédé de réalisation d'un câble surmoulé. Ce procédé consiste notamment à :
- réaliser au moins une rainure dans la gaine isolante, et
- surmouler la rainure avec une matière de surmoulage pour combler la rainure et provoquer la fusion au moins partielle de l'ailette, afin d'assurer une étanchéité entre le câble et la matière de surmoulage.

De préférence, le procédé selon l'invention consiste également à créer au moins une ailette dans la rainure réalisée.

D'autres objets, caractéristiques et avantages de la présente invention ressortiront d'ailleurs de la description qui suit, à titre d'exemple non limitatif et en référence aux dessins annexés dans lesquels :
- la figure 1 est une vue schématique en coupe représentant un câble selon l'invention avant l'opération de surmoulage,
- la figure 2 est une vue schématique de détail d'une rainure selon l'invention, et
- la figure 3 est une vue schématique d'un capteur muni d'un câble surmoulé selon la présente invention.

Selon la forme de réalisation représentée aux figures 1 à 3, un câble 10 surmoulé selon la présente invention comporte une gaine isolante 11 (figure 1) enrobant une pluralité de fils électriques conducteurs 12 (deux dans l'exemple représenté). Chacun de ces fils conducteur 12 est gainé, de manière connue en soi, dans une matière isolante.

Il est à noter que la gaine isolante 11 présente une épaisseur relativement importante ainsi qu'une certaine rigidité, même si elle demeure flexible. Cette gaine est généralement réalisée dans un matériau thermoplastique élastomère ou analogue.

Selon la présente invention, on réalise dans l'épaisseur de cette gaine au moins une rainure 13 (trois dans l'exemple représenté), globalement en forme de U. Cette rainure ne perfore pas entièrement la gaine et est réalisée à la surface externe de la gaine 11.

Chacune de ces rainures 13 comporte à son intérieur au moins une ailette 14 (deux dans l'exemple représenté). Ces ailettes sont également réalisées dans l'épaisseur de la gaine et ne la traversent pas de part en part.

Comme on le verra mieux à la figure 2, la rainure 13 est globalement en forme de U. Les ailettes 14 présentent par contre une section qui décroît au fur et à mesure que l'on s'éloigne du fond de la rainure. L'utilité de cette décroissance sera explicitée plus loin.

Comme on le voit à la figure 3, le câble représenté aux figures 1 et 2 est surmoulé par une matière de surmoulage 15.

Généralement, ce surmoulage permet de réaliser un composant électrique complet, tel que le capteur représenté à titre d'exemple à la figure 3. La réalisation du reste de ce capteur étant connue en soi, elle ne sera pas explicitée ici.

Lors du surmoulage par la matière 15 qui est en général un matériau thermoplastique tel que du polyamide chargé en fibres de verre (ou analogue), la matière de surmoulage entre en contact avec d'une part, les parois 13a 13b, 13c (figure 2) de la rainure et d'autre part, avec les ailettes 14.

La totalité de la rainure 13 est comblée par cette matière de surmoulage. En refroidissant, cette matière adhère fortement aux parois 13a, 13b, 13c de cette rainure. Une première forme d'étanchéité dite adhésive est ainsi réalisée.

Le contact de la matière de surmoulage avec les ailettes 14 provoque également la fusion au moins partielle de celles-ci. Comme ces ailettes présentent un amincissement progressif vers l'extérieur de la rainure, le sommet S des ailettes fond dès que la matière surmoulée les touche. Par contre, au fur et à mesure que l'épaisseur de l'ailette augmente, la fonte de celle-ci devient partielle. De ce fait, on provoque un phénomène d'ancrage progressif de la partie non fondue de l'ailette dans la matière de surmoulage. La partie de l'ailette ayant fondue provoque, quant à elle, un mélange intime des matières en présence. Cette fusion et cet ancrage créent une seconde forme d'étanchéité dite étanchéité de cohésion.

La réalisation de cette double étanchéité (adhésive et cohésive) assure une étanchéité optimum entre le câble et la matière de surmoulage. L'étanchéité adhésive est obtenue au niveau de l'interface entre les parois de la rainure et la matière de surmoulage et l'étanchéité cohésive est obtenue au niveau de l'interface entre les ailettes et la matière de surmoulage.

On notera que si l'on multiplie le nombre de rainures et/ou le nombre d'ailettes par rainure, on augmente l'étanchéité.

Le câble selon l'invention comporte ainsi une pluralité de rainures 13, chacune comportant une pluralité d'ailettes 14.

Comme cela est mieux visible à la figure 2, le sommet S des ailettes est disposé dans un plan situé en dessous du plan P de la gaine 11. La hauteur h des ailettes est inférieure à la profondeur p de la rainure. De ce fait, lorsque les rainures et les ailettes sont réalisées mais que la matière surmoulée n'est pas encore mise en place, il est possible de manipuler la gaine isolante sans la polluer par contact. Notamment, on évite que toute manipulation de la gaine non encore surmoulée dépose des traces de corps gras (ou autres) sur le sommet des ailettes, ce qui pourrait nuire par la suite à la bonne cohésion des ailettes et de la matière de surmoulage 15.

Il est à noter que toute modification du profil des ailettes provoque une modification du degré d'étanchéité. Ainsi, pour des applications spécifiques, il est possible, en modifiant ce profil, d'adapter l'étanchéité aux exigences demandées.

On notera également que le simple fait d'effectuer un rainurage (sans ailette) permet déjà d'obtenir une bonne étanchéité. Un simple rainurage peut donc être suffisant pour obtenir l'étanchéité requise.

La présente invention concerne également un procédé de réalisation d'un câble électrique surmoulé consistant à :
- réaliser au moins une rainure dans la gaine isolante, et
- surmouler la rainure avec une matière de surmoulage pour combler la rainure et provoquer la fusion au moins partielle de l'ailette, afin d'assurer une étanchéité entre le câble et la matière de surmoulage.

De préférence, ce procédé comporte également une étape dans laquelle on réalise au moins une ailette 14 dans la rainure 13, et ceci, préalablement au surmoulage de cette rainure.

On notera que la machine (non représentée) développée pour la réalisation des rainures et ailettes a l'avantage de ne pas faire tourner le câble sur son axe pendant l'usinage. Une telle rotation du câble serait en effet incompatible avec de grandes longueurs de câble et/ou avec des accessoires fragiles (connecteur...).

### Liste des références utilisées

- 10: câble surmoulé
- 11: gaine isolante
- 12: fils conducteurs isolés
- 13: rainure
- 13a, 13b, 13c: parois de la rainure
- 14: ailette
- 15: matière de surmoulage

## Revendications

1. Câble électrique (10) surmoulé comportant d'une part :
- un câble (10) du type comportant une pluralité de fils conducteurs isolés (12) à l'intérieur d'une gaine isolante (11), et
- une matière de surmoulage (15) enrobant la gaine isolante (11) sur une partie au moins de sa longueur,
le dit câble surmoulé étant **caractérisé en ce que** :
- au moins une rainure (13) est réalisée sur la surface externe de la gaine isolante (11), la dite rainure étant adaptée pour recevoir la matière de surmoulage (15).

2. Câble électrique selon la revendication 1, **caractérisé ce que** la rainure (13) comporte à son intérieur au moins une ailette (14) faisant partie intégrante de la gaine.

3. Câble électrique surmoulé selon la revendication 1 ou 2, **caractérisé en ce que** l'ailette (14) présente une hauteur (h) inférieure à la profondeur (p) de la rainure.

4. Câble électrique surmoulé selon l'une quelconque des revendications précédentes, **caractérisé en ce que** la matière de surmoulage (15) provoque la fusion au moins partielle des ailettes (14) de manière à assurer, après refroidissement, une étanchéité adhésive entre le câble (10) et la matière de surmoulage (15).

5. Câble électrique surmoulé selon l'une quelconque des revendications précédentes, **caractérisé en ce qu'**il présente une pluralité de rainures (13), chacune comportant une pluralité d'ailettes (14).

6. Câble électrique surmoulé selon l'une quelconque des revendications précédentes, **caractérisé en ce que** le profil de l'ailette est réalisé en fonction du degré d'étanchéité recherché.

7. Procédé de réalisation d'un câble électrique surmoulé selon l'une quelconque des revendications précédentes, **caractérisé en ce qu'**il consiste à :
- réaliser au moins une rainure (13) dans la gaine isolante (11), et
- surmouler (15) la rainure avec une matière de surmoulage pour combler la rainure et provoquer la fusion au moins partielle de l'ailette, afin d'assurer une étanchéité entre le câble et la matière de surmoulage.

8. Procédé selon la revendication 7, **caractérisée en ce que** l'on réalise au moins une ailette (14) dans la rainure (13) préalablement au surmoulage de cette rainure.

9. Procédé selon la revendication 7 ou 8, **caractérisé en ce que** l'on réalise une étanchéité adhésive au niveau de l'interface entre les parois (13a, 13b, 13c) de la rainure et la matière de surmoulage (15), et **en ce qu'**on réalise une étanchéité cohésive au niveau de l'interface entre les ailettes (14) et la matière de surmoulage (15).

10. Procédé selon l'une quelconque des revendications 7 à 9, **caractérisé en ce que** l'on réalise des ailettes (14) de hauteur (h) inférieure à la profondeur (p) des rainures (13) de telle sorte qu'une protection du sommet S des ailettes contre toute pollution par contact soit assurée préalablement à la réalisation du surmoulage (15).

## Patentansprüche

1. Umgossenes, elektrisches Kabel (10), das einerseits folgende Komponenten umfasst:
- ein Kabel (10), das mehrere isolierte Leiterdrähte (12) innerhalb einer isolierenden Ummantelung (11) enthält, und
- einen aufgegossenen Werkstoff (15), der die isolierende Ummantelung (11) mindestens auf einem Teil ihrer Länge umhüllt,
wobei dieses umgossene Kabel **dadurch gekennzeichnet ist, dass**:
- mindestens eine Nut (13) in die Außenfläche der isolierenden Umhüllung (11) eingebracht wird, wobei diese Nut so gestaltet ist, dass sie den aufzugießenden Werkstoff (15) aufnehmen kann.

2. Elektrisches Kabel nach Anspruch 1, **dadurch gekennzeichnet, dass** die Nut (13) in ihrem Innern mindestens eine Rippe (14) umfasst, die Bestandteil der Ummantelung ist.

3. Umgossenes elektrisches Kabel nach Anspruch 1 oder 2, **dadurch gekennzeichnet, dass** die Rippe (14) eine Höhe (h) aufweist, die geringer als die Tiefe (p) der Nut ist.

4. Umgossenes elektrisches Kabel nach einem der vorhergehenden Ansprüche, **dadurch gekennzeichnet, dass** der aufzugießende Werkstoff (15) mindestens ein teilweises Schmelzen der Rippen (14) hervorruft, um sicherzustellen, dass nach dem Abkühlen eine Dichtigkeit durch Adhäsion zwischen dem Kabel (10) und dem aufgegossenen Werkstoff (15) vorliegt.

5. Umgossenes elektrisches Kabel nach einem der vorhergehenden Ansprüche, **dadurch gekennzeichnet, dass** es mit mehreren Nuten (13) versehen ist, von denen jede mehrere Rippen (14) umfasst.

6. Umgossenes elektrisches Kabel nach einem der vorhergehenden Ansprüche, **dadurch gekennzeichnet, dass** das Profil der Rippe in Abhängigkeit vom gewünschten Dichtigkeitsgrad ausgeführt ist.

7. Herstellungsverfahren für ein umgossenes elektrisches Kabel nach einem der vorhergehenden Ansprüche, **dadurch gekennzeichnet, dass** es folgende Schritte umfasst:
- Einbringen mindestens einer Nut (13) in die isolierende Ummantelung (11) und
- Umgießen der Nut mit einem aufzugießenden Werkstoff, um die Nut auszufüllen und ein zumindest teilweises Schmelzen der Rippe zu erzeugen, um eine Dichtigkeit zwischen dem Kabel und dem aufgegossenen Werkstoff zu gewährleisten.

8. Verfahren nach Anspruch 7, **dadurch gekennzeichnet, dass** vor dem Umgießen einer Nut (13) in dieser Nut mindestens eine Rippe (14) ausgeführt wird.

9. Verfahren nach Anspruch 7 oder 8, **dadurch gekennzeichnet, dass** im Schnittstellenbereich zwischen den Wandungen (13a, 13b, 13c) der Nut und dem aufzugießenden Werkstoff (15) eine Dichtigkeit durch Adhäsion erzeugt wird, und **dadurch**, dass im Schnittstellenbereich zwischen den Rippen (14) und dem aufzugießenden Werkstoff (15) eine Dichtigkeit durch Kohäsion erzeugt wird.

10. Verfahren nach einem der Ansprüche 7 bis 9, **dadurch gekennzeichnet, dass** Rippen (14) mit einer Höhe (h) ausgeführt werden, die geringer als die Tiefe (p) der Nuten (13) ist, so dass die Spitze S der Rippen vor dem Vorgang des Umgießens (15) gegen jedwede Verschmutzung durch Kontakt geschützt ist.

## Claims

1. Overmoulded electric cable (10) comprising on the one hand:
- a cable (10) of the type comprising a plurality of insulated conductors (12) inside an insulating sheath (11), and
- an overmoulding material (15) covering the insulating sheath (11) over at least part of its length,
said overmoulded cable being **characterised in that**:
- at least one groove (13) is formed on the external surface of the insulating sheath (11), said groove being adapted to receive the overmoulding material (15).

2. Electric cable according to Claim 1, **characterised in that** the groove (13) contains inside it at least one fin (14) forming an integral part of the sheath.

3. Overmoulded electric cable according to Claim 1 or 2, **characterised in that** the fin (14) has a height (h) less than the depth (p) of the groove.

4. Overmoulded electric cable according to any of the preceding Claims, **characterised in that** the overmoulding material (15) causes the fins (14) to melt at least partially in order to provide, after cooling, an adhesive seal between the cable (10) and the overmoulding material (15).

5. Overmoulded electric cable according to any of the preceding Claims, **characterised in that** it has a plurality of grooves (13), each containing a plurality of fins (14).

6. Overmoulded electric cable according to any of the preceding Claims, **characterised in that** the profile of the fin is formed according to the degree of seal tightness required.

7. Method for making an overmoulded electric cable according to any of the preceding Claims, **characterised in that** it consists of:
- forming at least one groove (13) in the insulating sheath (11), and
- overmoulding (15) the groove with an overmoulding material to fill the groove and cause the fin to melt at least partially to ensure seal tightness between the cable and the overmoulding material.

8. Method according to Claim 7, **characterised in that** at least one fin (14) is formed in the groove (13) prior to the overmoulding of said groove.

9. Method according to Claim 7 or 8, **characterised in that** an adhesive seal is obtained at the level of the interface between the walls (13a, 13b, 13c) of the groove and the overmoulding material (15), and that a cohesive seal is obtained at the level of the interface between the fins (14) and the overmoulding material (15).

10. Method according to any of Claims 7 to 9, **characterised in that** fins (14) are formed with a height (h) less than the depth (p) of the grooves (13) so as to ensure that the tips S of the fins are protected against any contact contamination prior to the overmoulding material (15) being applied.
